# EUROPÄISCHE PATENTSCHRIFT

(11) **EP 0 907 498 B1**
(45) Veröffentlichungstag und Bekanntmachung des Hinweises auf die Patenterteilung: **01.03.2000**
(21) Anmeldenummer: 97924998.4
(22) Anmeldetag: 27.05.1997
(51) Int. Cl.: B30B 9/30

(54) **FÜLLEINRICHTUNG FÜR FASERGUT**
FILLING MEANS FOR FIBROUS MATERIAL
DISPOSITIF DE REMPLISSAGE POUR MATIERES FIBREUSES

(30) Priorität: 29.05.1996 DE 29609493 U
(43) Veröffentlichungstag der Anmeldung: 14.04.1999
(73) Patentinhaber: AUTEFA MASCHINENFABRIK GMBH, D-86316 Friedberg (DE)
(72) Erfinder: HIRSCHEK, Herwig, D-86399 Bobingen (DE)
(74) Vertreter: Ernicke, Klaus Stefan
(86) Internationale Anmeldenummer: EP9702740
(87) Internationale Veröffentlichungsnummer: WO9745251

(56) Entgegenhaltungen:
- DE-A- 2 523 969
- DE-A- 2 928 111
- DE-A- 4 105 138
- DE-A- 4 223 046
- FR-A- 2 511 935
- SE-B- 443 326
- US-A- 5 203 261

## Beschreibung

Die Erfindung betrifft eine Fülleinrichtung und ein Füllverfahren für Fasergut in Preßkästen an einer Ballenpresse mit den Merkmalen im Oberbegriff des Verfahrens- und Vorrichtungshauptanspruchs.

Aus der SE-B-443 326 ist eine solche Fülleinrichtung bekannt. Der Schieber wird hier durch einen Hydraulikzylinder angetrieben. Die FR-A-2 511 935, US-A-5,203,261, DE-A-29 28 111, DE-A-25 23 969 und DE-A-41 05 138 zeigen ähnliche Fülleinrichtungen mit Zylinderantrieben oder mechanischen Kurbeltrieben.

Bei den bekannten Fülleinrichtungen wird das Fasergut mittels des angetriebenen Schiebers chargenweise in Preßkästen verfrachter und dort von einem Preßstempel verdichtet. Die Antriebszylinder des Schiebers befinden sich in der Regel außerhalb der Schieberkammer, in der der Schieber längsbeweglich angeordnet ist. Die Zylinder greifen über Ausleger am Schieber an, die durch die Schieberkammerwand nach außen ragen. Diese Anordnung kann Probleme mit der Faserdichtigkeit und mit der sicheren Lagerung und Führung des Schiebers haben. Beim Befüllen überschiebt der Schieber nur das Fasergut aus einer Sammelkammer unterhalb des Zuführschachts direkt in den Preßkasten. Der Füllschacht muß dazu über einen separaten Sperrschild verschlossen werden.

Es ist daher Aufgabe der vorliegenden Erfindung, eine bessere Fülltechnik aufzuzeigen.

Die Erfindung löst diese Aufgabe mit den Merkmalen in den Hauptansprüchen.
Die Anordnung eines Reibradantriebs bietet Vorteile für die betriebssichere Führung und Betätigung des Schiebers. Der Reibradantrieb sorgt für eine sichere Abstützung des Schiebers und der vorzugsweise damit verbundenen Treibstangenanordnung. Außerdem ist ein Reibradantrieb besonders unempfindlich gegenüber Faserflug und anderen ungünstigen Umgebungsbedingungen. Der Reibradantrieb hat ferner den Vorteil, besonders klein zu bauen. Er läßt sich im Inneren der Schieberkammer unterbringen. Hierdurch lassen sich die vorbekannten Abdichtungs- und Führungsprobleme beseitigen.

Günstig ist die exakte und einfache Steuerung des Reibradantriebs. Er läßt sich außerdem mittels einer Andrückvorrichtung unter Kompensation des Verschleißes nachstellen, was automatisch erfolgen kann. Die Vorteile des Reibradantriebs können in Verbindung mit bekannten konventionellen Fülltechniken genutzt werden.

Die Erfindung sieht darüberhinaus eine verbesserte Fülltechnik vor. Sie erlaubt ein zusätzliches Vorverdichten des Faserguts beim Einfüllen und bietet dadurch eine bessere Gesamtverdichtung. Zudem wird der Preßkastenwechsel erleichtert und verbessert. Der Schieber kann mit einer quer zur Räumplatte verlaufenden Sperrplatte entsprechend seiner Schieberstellung automatisch einen Zuführschacht öffnen und schließen. Außerdem kann unterhalb der Schieberkammer bzw. des Sammelraums ein beweglicher Schild zum Absperren des Füllschachtes angeordnet sein.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen
- Figur 1 :: eine Fülleinrichtung an einer Ballenpresse in schematischer Seitenansicht;
- Figur 2 :: einen Füllzyklus in mehreren Schritten a) bis i);
- Figur 3 :: eine Seitenansicht der Schieberkammer mit dem Schieber und dem Reibradantrieb;
- Figur 4 :: eine Draufsicht gemäß Pfeil IV von Figur 3 und
- Figur 5 :: eine Frontansicht gemäß Pfeil V von Figur 3.

Figur 1 zeigt eine Fülleinrichtung (2) an einer Ballenpresse (1), mit der Fasergut (4) in Preßkästen (3) gefüllt und gegebenenfalls vorverdichtet wird. In der dargestellten Ausführungsform handelt es sich um eine kombinierte Füll- und Vorpreßstation. Das Fertigpressen des im Preßkasten (3) befindlichen Fasergutes (4) kann an anderer Stelle und in einer anderen Station erfolgen. Hierbei kann es sich z. B. um eine Karussellpresse, aber auch um ein Zentralpressensystem mit mehreren Füll- und Vorpreßstationen handeln. Gegebenenfalls kann auch auf die Verpressung des Faserguts (4) im Preßkasten (3) verzichtet werden.

Bei dem Fasergut handelt es sich vorzugsweise um lose kurzgeschnittene Textilfasern, sogenannte Stapelfasern. Sie können aus natürlichen oder künstlichen Werkstoffen bestehen. Vorzugsweise handelt es sich um Kunstfasern. Alternativ können auch andere Fasermaterialien zum Einsatz kommen.

Die Fülleinrichtung (2) besitzt eingangsseitig einen vorzugsweise schrägliegenden Zuführschacht (7), der über einer Schieberkammer (8) angeordnet ist. Die Schieberkammer (8) besitzt einen Sammelraum (9) zur Aufnahme des Fasergutes (4), über dem der Zuführschacht (7) mündet. Der Sammelraum (9) steht über eine seitliche Öffnung mit einem über dem Preßkasten (3) befindlichen Füllschacht (12) in Verbindung. Die untere Mündung des Füllschachtes (12) schließt an den Preßkasten (3) an. Der Preßkasten (3) ist beweglich und kann nach dem Befüllen entfernt und gegen einen neuen leeren Preßkasten (3) ausgetauscht werden.

In der Schieberkammer (8) ist ein Schieber (14) quer und vorzugsweise horizontal beweglich angeordnet. Dieser besitzt zumindest eine im wesentlichen vertikale Räumplatte (15), mit der das Fasergut (4) aus dem Sammelraum (9) in den Füllschacht (12) geschoben und dabei gegebenenfalls vorverdichtet werden kann.

Der Schieber (14) kann am oberen Rand der Räumplatte (15) eine nach hinten sich erstreckende und im wesentlichen horizontal verlaufende Sperrplatte (16) aufweisen, die einen beweglichen Verschluß für den Zuführschacht (7) bildet. Figur 1 zeigt diese Sperrstellung bei vorgeschobener Schieberstellung.

Wie aus Figur 3 hervorgeht, ist die Schieberkammer (8) durch eine vertikale Zwischenwand (11) in den vor der Räumplatte (15) befindlichen Sammelraum (9) und einen dahinterliegenden Antriebsraum (10) unterteilt. Beide Räume (9,10) sind vorzugsweise gleich groß. Im Antriebsraum (10) befindet sich vorzugsweise der Antrieb (18) für den Schieber (14). Die von der Räumplatte (15) nach hinten abgewinkelte Sperrplatte (16) übergreift in der zurückgezogenen Schieberstellung die Zwischenwand (11) oder durchdringt diese. Die Sperrplatte (16) ragt dann in den Antriebsraum (10).

Der Schieberantrieb ist als Reibradantrieb (18) ausgebildet. Er ist vorzugsweise mittels eines Gestells (21) stationär gelagert und wirkt auf eine mit dem Schieber (14) bzw. der Räumplatte (15) verbundene Treibstangenanordnung (20) ein. An der Zwischenwand (11) ist hierfür ein entsprechender Durchlaß mit einer Faserdichtung (28) angeordnet. In der bevorzugten Ausführungsform sind zwei parallel nebeneinander liegende Treibstangen vorgesehen, die an der Rückseite der Räumplatte (15) starr befestigt sind. Zur Aufnahme der Treibstangen (20) in der zurückgezogenen Schieberstellung kann der Antriebsraum (10) hinten eine geeignete Gehäuseausbuchtung haben.

Der Reibradantrieb (18) hat mehrere Führungsrollen (23) und für jede Treibstange (20) ein oder mehrere mit einem Motor (25) angetriebene Reibräder (22). Der Reibradantrieb (18) dient zugleich zur Lagerung und Führung der Treibstangenanordnung (20) und des damit verbundenen Schiebers (14). Auf eine separate Schieberführung im Sammelraum (9) kann dadurch verzichtet werden. Der fliegend gelagerte Schieber (14) kann an der Unterseite der Räumplatte (15) eine kammartige Faserdichtung (28) aufweisen. Diese besteht aus mehreren nach unten ragenden Zinken an der Räumplatte (15) und ein oder mehreren Zinkengegenreihen am Boden des Sammelraums (9). Figur 5 zeigt in der Frontansicht diese Anordnung.

Die Führungsrollen (23) des Reibradantriebs (18) sind am Gestell (21) relativ ortsfest gelagert. Sie lassen sich über geeignete Führungen positionieren und gegebenenfalls gegenüber der Treibstangenanordnung (20) nachstellen. Die Reibräder (22) sind gegenüber der Treibstangenanordnung (20) beweglich gelagert und werden durch eine Andrückvorrichtung (24) angestellt und in Reibschluß gebracht bzw. gehalten.

Die Andrückvorrichtung (24) kann unterschiedlich ausgebildet sein. Im gezeigten Ausführungsbeispiel sind die Reibräder (22), vorzugsweise auch der Motor (25), an einer Wippe (26) gelagert, die um eine horizontale Achse drehbar am Gestell (21) aufgehängt ist. Am achsfernen Ende der Wippe (26) ist ein Andrückmechanismus angeordnet, der z. B. als pneumatischer Preßbalg (27) ausgebildet ist. Er stützt sich am Boden des Antriebsraums (10) oder am Gestell (21) ab und preßt die Reibräder (22) von unten gegen die Treibstangen (20).

Wie Figur 3 in einer aufgebrochenen Seitenansicht zeigt, befinden sich oberhalb der Reibräder (22) mit seitlichem Versatz an den Treibstangen (20) je zwei frei drehbare Führungsrollen. Sie bilden zusammen mit dem zugeordneten Reibrad (22) eine Treibpunktlagerung zur Führung und Einspannung der Treibstange (20). Diese Anordnung befindet sich vorzugsweise in der Nähe der Zwischenwand (11). Weiter hinten können zusätzlich zwei übereinanderliegende frei drehbare Führungsrollen (23) vorhanden sein, die die zugehörige Treibstange (20) zusätzlich einspannen und führen. Über die Distanz dieser beiden Rollenanordnungen ist die Treibstangenanordnung (20) auch bei ausgefahrenem Schieber (14) sicher gehalten und exakt geführt.

Der Reibradantrieb (18) ist hinter der Zwischenwand (11) gegen Faserflug geschützt und abgedichtet angeordnet. Lediglich die Treibstangenanordnung (20) taucht in den Sammelraum (9) ein. Nach oben ist der Antriebsraum (10) durch die Sperrplatte (16) abgedeckt. Gegebenenfalls kann der Boden des Antriebsraums (10) erhöht gegenüber dem Boden des Sammelraums (9) sein. Zur Abfederung des Endanschlags der Treibstangenanordnung (20) können am rückwärtigen Ende der Gehäuseausbuchtung des Antriebsraums (10) Gummipuffer oder dergleichen geeignete Elemente vorhanden sein. Figur 4 und 5 verdeutlichen diese Details in Form von aufgebrochenen Drauf- und Stirnansichten.

Unterhalb der Schieberkammer (8) kann vorzugsweise ein Absperrorgan, z.B. ein horizontaler beweglicher Schild (17), zum Absperren des Füllschachtes (12) vorhanden sein. Er ist mit einem eigenen Antrieb (19) ausgerüstet und läßt sich selbständig steuern. Die horizontale Ausrichtung ist für das nachfolgend im einzelnen geschilderte Füll- und Vorpreßverfahren günstig.

Wie Figur 1 verdeutlicht, kann im vertikalen Füllschacht (12) ein Preßstempel (5) verfahrbar angeordnet sein, der zum Verdichten des Fasergutes (4) im Preßkasten (3) dient. Er wird von einem Preßzylinder (6) angetrieben. In der Rückzugstellung befindet er sich im oberen Füllschachtende in Höhe oder oberhalb der Oberkante des Schiebers (14).

In Figur 2 ist ein Füllzyklus in mehreren Schritten a) bis i) dargestellt und wird nachfolgend beschrieben.

In der Anfangsstellung a) befindet sich ein leerer Preßkasten (3) unter dem ebenfalls leeren Füllschacht (12). Der Preßstempel (5) ist zurückgezogen. Der Schieber (14) ist vorgefahren und steht mit seiner Räumplatte (15) an der seitlichen Öffnung des Sammelraums (9) und am Übergang in den Füllschacht (12). Mit seiner Sperrplatte (16) verschließt er den Zuführschacht (7). Das üblicherweise kontinuierlich von einer vorgeschalteten Faserstraße (nicht dargestellt) produzierte Fasergut (4) wird über den Zuführschacht (7) angeliefert und sammelt sich über der Sperrplatte (16).

In der Folgestellung b) ist der Schieber (14) zurückgezogen, wodurch der Zuführschacht (7) freigegeben wird und das Fasergut (4) in den Sammelraum (9) und von dort weiter in den Füllschacht (12) gelangen kann. Der Schild (17) ist nach wie vor zurückgezogen und läßt das Fasergut (4) passieren. Der Preßkasten (3) hat vorzugsweise ein oder mehrere schwenkbare Rückhalter (13), die in den Kasteninnenraum ragen und das Fasergut (4) abstützen.

In der nächsten Position c) fährt der Schieber (14) vor und schiebt das Fasergut (4) aus dem Sammelraum (9) in den Füllschacht (12). Es wird durch diese Querbewegung im Füllschacht (12) vorverdichtet. In der vorderen Schieberstellung verschließt die Sperrplatte (16) wieder den Zuführschacht (7), in dem sich das kontinuierlich zugeführte Fasergut (4) erneut ansammeln kann.

Nach dem ersten Verdichten durch die quergerichtete horizontale Schieberbewegung fährt der Preßstempel (5) nach unten und überschiebt das vorverdichtete Fasergut (4) aus dem Füllschacht (12) in den Preßkasten (3), wo er es mit einer vertikalen Bewegung weiter verdichtet. Die Räumplatte (15) verhindert ein seitliches Ausweichen des Faserguts (4). Die beweglichen Rückhalter (13) werden dabei aus dem Kasteninnenraum nach außen bewegt und lassen den Preßstempel (5) passieren.

In der anschließenden Stellung e) ist der Preßstempel (5) wieder zurückgezogen. Die Rückhalter (13) schwenken wieder nach innen. Sie halten das verdichtete Fasergut (4) im Preßkasten (3) zurück und verhindern ein Rückquellen des Faserguts (4). Im Zuführschacht (7) hat sich inzwischen neues Fasergut (4) angesammelt.

Dieser Füllzyklus mit den Schritten a) bis e) kann mehrmals wiederholt werden, bis die vorgewählte Fasermenge im Preßkasten (3) erreicht ist.

Wenn der Preßkasten (3) die gewünschte Füllmenge hat, wird er gewechselt. Hierzu fährt der Schild (17) in der nächsten Position f) horizontal aus und verschließt den Füllschacht (12) nach unten. In dieser Position kann der gefüllte Preßkasten (3) entfernt und gegen einen leeren Preßkasten ausgetauscht werden. Der Schild (17) verhindert dabei Faserflug aus dem Füllschacht (12). Der Zuführschacht (7) ist nach wie vor durch die Sperrplatte (16) verschlossen. Hier kann sich das auch während des Kastenwechsels kontinuierlich zugeführte Fasermaterial sammeln, bis eine neue Chargenmenge erreicht ist.

In der Folgeposition g) ist der Schieber (14) wieder zurückgezogen. Das Fasergut (4) kann aus dem Zuführschacht (7) in den Sammelraum (9) und weiter in den Füllschacht (12) fließen. Es sammelt sich dort über dem geschlossenen Schild (17).

In der nächsten Position h) fährt der Schieber (14) wieder vor. Er überschiebt das sich im Sammelraum (9) befindliche Fasergut (4) in den Füllschacht (12), der nach wie vor an der Unterseite durch den Schild (17) verschlossen ist. Dabei wird das Fasergut (4) vorverdichtet. In der vorgeschobenen Schieberstellung ist der Zuführschacht (7) wieder von der Sperrplatte (16) verschlossen. Hierdurch kann sich im Zuführschacht (7) eine weitere Charge Fasergut (4) sammeln.

Während des Preßkastenwechsels können zwei Chargen Fasergut (4) in der Fülleinrichtung (2) zwischengespeichert werden. Für den Kastenwechsel steht dadurch ausreichend Zeit zur Verfügung. Andererseits kann bei gegebenen Wechselzeiten die Förderleistung der Faserstraße und der Fülleinrichtung (2) gegenüber bekannten Systemen erhöht werden, die nur eine Charge zwischenspeichern können und entsprechend langsamer fördern müssen.

Sobald der neue Preßkasten (3) in Position unter dem Füllschacht (12) ist, wird in der nächsten Stellung i) der Schild (17) zurückgezogen und gibt den Weg frei für den Preßstempel (5), der die vorverdichtete Charge in den Preßkasten (3) überschiebt und dort weiter verdichtet. Anschließend kann der Füllzyklus wieder bei der Position a) beginnen.

In der Praxis wird der Preßkasten (3) vorzugsweise mit mehr als zwei Chargen Fasergut (4) befüllt und verdichtet. Der Übersicht halber sind die Volumina der Chargen und des Preßkastens (3) nicht im echten Größenverhältnis dargestellt.

In Abwandlung des beschriebenen Ausführungsbeispiels kann in den Schritten b) und c) der Schild (17) geschlossen sein. In weiterer Abwandlung kann gegebenenfalls auch auf den Schild (17) verzichtet werden und die Abstützung des Faserguts nur über die Rückhalter (13) erfolgen. Das beschriebene Füllverfahren kann mit Vorteil auch in Verbindung mit konventionellen Fülleinrichtungen und Schiebern ohne Reibradantrieb eingesetzt werden. Andererseits kann der Reibradantrieb (18) in Verbindung mit konventionellen Fülltechniken eingesetzt werden.

Varianten der gezeigten Ausführungsform sind auch in verschiedener anderer Weise möglich. Zum einen kann der Reibradantrieb (18) außerhalb der Schieberkammer (8) angeordnet sein, wie dies Figur 2 andeutet. In weiterer Abwandlung können die Räumplatte (15) und die Sperrplatte (16) voneinander getrennt angeordnet und jeweils eigenständig angetrieben sein. In diesem Fall empfiehlt sich auch ein Reibradantrieb für die Sperrplatte (16). Abwandelbar ist ferner die Geometrie und Zuordnung von Zuführschacht (7), Sammelraum (9) und Füllschacht (12). Der Schild (17) kann in Variation zum gezeigten Ausführungsbeispiel entfallen oder an anderer Stelle, z.B. vertikal am Übergang von Sammelraum (9) und Füllschacht (12) angeordnet sein. In diesem Fall empfiehlt es sich, die Sperrplatte (16) getrennt von der Räumplatte (15) anzuordnen und anzutreiben.

Variationen sind auch hinsichtlich der einzelnen Ausbildung und Anordnung des Reibradantriebs (18) möglich. Anstelle der Treibstangenanordnung (20) kann ein anderes Übertragungsmittel vorhanden sein. Außerdem ist eine kinematische Umkehr möglich, indem die Führungsrollen (23) und die Reibräder (22) am Schieber (14) angeordnet sind und mit diesem bewegt werden. Dabei kann der Reibradantrieb (18) auch außerhalb der Schieberkammer (8) angeordnet sein. Ferner kann die Zuordnung der Führungsrollen (23) und der Reibräder (22) anders ausgebildet sein. Die Andrückvorrichtung (24) kann gegebenenfalls in einer vereinfachten Ausführungsform entfallen und durch eine einfache Verstelleinrichtung zum Nachjustieren der Reibräder (22) ersetzt werden. In weiterer Abwandlung können auch ein oder mehrere Führungsrollen (23) von der Andrückvorrichtung (24) beaufschlagt und zugestellt werden.

### BEZUGSZEICHENLISTE

- 1: Ballenpresse
- 2: Fülleinrichtung
- 3: Preßkasten
- 4: Fasergut
- 5: Preßstempel
- 6: Preßzylinder
- 7: Zuführschacht
- 8: Schieberkammer
- 9: Sammelraum
- 10: Antriebsraum
- 11: Zwischenwand
- 12: Füllschacht
- 13: Rückhalter
- 14: Schieber
- 15: Räumplatte
- 16: Sperrplatte, Dach
- 17: Absperrorgan, Schild
- 18: Antrieb, Reibradantrieb
- 19: Antrieb, Schild
- 20: Treibstangenanordnung, Treibstange
- 21: Gestell
- 22: Reibrad
- 23: Führungsrolle
- 24: Andrückvorrichtung
- 25: Motor
- 26: Wippe
- 27: Preßbalg
- 28: Faserdichtung

## Patentansprüche

1. Fülleinrichtung für Fasergut (4) in Preßkästen (3) an einer Ballenpresse (1) mit einem angetriebenen Schieber (14), dadurch **gekennzeichnet**, daß der Schieber (14) einen Reibradantrieb (18) aufweist.

2. Fülleinrichtung nach Anspruch 1, dadurch **gekennzeichnet**, daß der Schieber (14) eine Treibstangenanordnung (20) aufweist, die am stationären Reibradantrieb (18) abgestützt und geführt ist.

3. Fülleinrichtung nach Anspruch 1, dadurch **gekennzeichnet**, daß der Reibradantrieb (18) mehrere Führungsrollen (23) und mindestens ein angetriebenes Reibrad (22) aufweist.

4. Fülleinrichtung nach Anspruch 1, 2 oder 3, dadurch **gekennzeichnet**, daß der Reibradantrieb (18) eine Andrückvorrichtung (24) zum Anstellen der Reibräder (22) an die Treibstangenanordnung (20) aufweist.

5. Fülleinrichtung nach einem der Ansprüche 1 bis 4, dadurch **gekennzeichnet**, daß die Fülleinrichtung (2) einen Zuführschacht (7) mit einem darunterliegenden Sammelraum (9) aufweist, die seitlich neben dem Preßkasten (3) angeordnet und mit einem Füllschacht (12) über dem Preßkasten (3) verbunden sind.

6. Fülleinrichtung nach Anspruch 5, dadurch **gekennzeichnet**, daß zwischen Füllschacht (12) und Preßkasten (3) ein steuerbares Absperrorgan, insbesondere ein Schild (17) angeordnet ist.

7. Fülleinrichtung nach einem der Ansprüche 1 bis 6, dadurch **gekennzeichnet**, daß die Fülleinrichtung (2) eine Schieberkammer (8) mit dem Sammelraum (9) für das Fasergut (4) und mit einem durch eine Zwischenwand (11) abgeteilten Antriebsraum (10) aufweist, in dem der Reibradantrieb (18) angeordnet ist.

8. Fülleinrichtung nach einem der Ansprüche 1 bis 7, dadurch **gekennzeichnet**, daß der Schieber (14) eine Räumplatte (15) und an der Oberseite eine querverlaufende Sperrplatte (16) aufweist, die über die Zwischenwand (11) greift.

9. Fülleinrichtung nach einem der Ansprüche 1 bis 8, dadurch **gekennzeichnet**, daß am Füllschacht (12) ein angetriebener Preßstempel (5) angeordnet ist, wobei an der Schachtunterseite Preßkästen (3) anschließbar sind.

10. Verfahren zum chargenweisen Einfüllen und Verdichten von Fasergut (4) in Preßkästen (3) an einer Ballenpresse (1), wobei das Fasergut (4) aus einem Zuführschacht (7) zugeführt und von einem Preßstempel (5) im Preßkasten (3) verdichtet wird, dadurch **gekennzeichnet**, daß das Fasergut (4) beim Einfüllen in den Preßkasten (3) von einem reibradgetriebenen Schieber (14) vorverdichtet und im Preßkasten (3) nachverdichtet wird.

11. Verfahren nach Anspruch 10, dadurch **gekennzeichnet**, daß das Fasergut (4) mit einer im wesentlichen quer zum Preßstempel (5) gerichteten Bewegung vorverdichtet wird.

12. Verfahren nach Anspruch 10 oder 11, dadurch **gekennzeichnet**, daß das Fasergut (4) aus dem Zuführschacht (7) in einen Sammelraum (9) und einen seitlich angrenzenden Füllschacht (12) oberhalb des Preßkastens (3) gefüllt und mit einem Schieber (14) vorverdichtet wird.

13. Verfahren nach Anspruch 12, dadurch **gekennzeichnet**, daß der Schieber (14) beim Vorverdichten den Zuführschacht (7) schließt.

14. Verfahren nach Anspruch 10 oder einem der folgenden, dadurch **gekennzeichnet**, daß der Füllschacht (12) beim Vorverdichten zum Preßkasten (3) hin mit einem beweglichen Absperrorgan (17) verschlossen wird.

## Claims

1. Device for filling press boxes (3) with fibrous material (4) on a baling press (1) with a driven slide (14), characterized in that the slide (14) has a friction-wheel drive (18).

2. Filling device according to Claim 1, characterized in that the slide (14) has a drive-rod arrangement (20) which is supported and guided on the stationary friction-wheel drive (18).

3. Filling device according to Claim 1, characterized in that the friction-wheel drive (18) has a plurality of guide rollers (23) and at least one driven friction wheel (22).

4. Filling device according to Claim 1, 2 or 3, characterized in that the friction-wheel drive (18) has a contact-pressure device (24) for setting the friction wheels (22) against the drive-rod arrangement (20).

5. Filling device according to one of Claims 1 to 4, characterized in that the filling device (2) has a feed duct (7) with a collecting space (9) situated underneath it, which are arranged laterally next to the press box (3) and are connected to a filling duct (12) above the press box (3).

6. Filling device according to Claim 5, characterized in that a controllable shut-off member, in particular a shield (17) is arranged between the filling duct (12) and the press box (3).

7. Filling device as claimed in one of Claims 1 to 6, characterized in that the filling device (2) has a slide chamber (8) having the collecting space (9) for the fibrous material (4) and having a drive space (10), which is divided off by means of an intermediate wall (11) and in which the friction-wheel drive (18) is arranged.

8. Filling device according to one of Claims 1 to 7, characterized in that the slide (14) has a clearing plate (15) and, on the upper side, a transversely extending shut-off plate (16) which overlaps the intermediate wall (11).

9. Filling device according to one of Claims 1 to 8, characterized in that a driven press ram (5) is arranged on the filling duct (12), it being possible to connect press boxes to the bottom end of the duct.

10. Method for filling press boxes (3) batchwise with fibrous material (4) and compacting the latter on a baling press (1), the fibrous material (4) being fed in from a feed duct (7) and compacted in the press box (3) by a press ram (5), characterized in that the fibrous material (4) is precompacted as it is introduced into the press box (3) by a slide (14) driven by friction wheels and is further compacted in the press box (3).

11. Method according to Claim 10, characterized in that the fibrous material (4) is precompacted with a movement essentially transverse to the press ram (5).

12. Method according to Claim 10 or 11, characterized in that the fibrous material is fed from the feed duct (7) into a collecting space (9) and a laterally adjoining filling duct (12) above the press box (3) and is precompacted with a slide (14).

13. Method according to Claim 12, characterized in that the slide (14) closes the feed duct (7) during precompaction.

14. Method according to Claim 10 or one of the subsequent claims, characterized in that the filling duct (12) is closed off from the press box (3) by a moving shut-off member (17) during precompaction.

## Revendications

1. Dispositif de remplissage pour matériau fibreux (4) dans des caisses de compression (3) d'une presse à balles (1), ayant un coulisseau entraîné (14), caractérisé en ce que le coulisseau (14) présente un entraînement à friction (18).

2. Dispositif de remplissage selon la revendication 1, caractérisé en ce que le coulisseau (14) présente un système de bielles motrices (20), qui est supporté et guidé sur l'entraînement à friction (18) stationnaire.

3. Dispositif de remplissage selon la revendication 1, caractérisé en ce que l'entraînement à friction (18) présente plusieurs rouleaux de guidage (23) et au moins une roue à friction (22)entraînée.

4. Dispositif de remplissage selon la revendication 1, 2 ou 3, caractérisé en ce que l'entraînement à friction (18) présente un dispositif de compression (24) pour appuyer les roues à friction (22) sur le système de bielles motrices (20).

5. Dispositif de remplissage selon l'une quelconque des revendications 1 à 4, caractérisé en ce que le dispositif de remplissage (2) présente un puits d'alimentation (7), en dessous duquel est situé un espace collecteur (9), qui est agencé latéralement à côté de la caisse de compression (3) et est raccordé à un puits de remplissage (12) au-dessus de la caisse de compression (3).

6. Dispositif de remplissage selon la revendication 5, caractérisé en ce qu'un organe de blocage pouvant être commandé, en particulier une plaque (17), est agencé entre le puits d'alimentation (12) et la caisse de compression (3).

7. Dispositif de remplissage selon l'une quelconque des revendications 1 à 6, caractérisé en ce que le dispositif de remplissage (2) présente une chambre de coulisseau (18) comprenant l'espace collecteur (9) pour le matériau fibreux (4) et un espace d'entraînement (10) subdivisé par une paroi intermédiaire (11), espace dans lequel l'entraînement à friction (18) est agencé.

8. Dispositif de remplissage selon l'une quelconque des revendications 1 à 7, caractérisé en ce que le coulisseau (14) présente une plaque de dégagement (15) et, sur la partie supérieure, une plaque de blocage transversale (16) qui dépasse la paroi intermédiaire (11).

9. Dispositif de remplissage selon l'une quelconque des revendications 1 à 8, caractérisé en ce que, sur le puits de remplissage (12) est agencé un piston de compression entraîné (5), des caisses de compression (3) pouvant être raccordées sur la partie inférieure du puits.

10. Procédé pour remplir en discontinu et compacter un matériau fibreux (4) dans des caisses de compression (3) d'une presse à balles (1), le matériau fibreux (4) étant introduit par un puits d'alimentation (7) et compacté par un piston de compression (5) dans la caisse de compression (3), caractérisé en ce que le matériau fibreux (4) est précompacté lors du remplissage dans la caisse de compression (3) par un coulisseau (14) entraîné par un entraînement à friction et est recompacté dans la caisse de compression (3).

11. Procédé selon la revendication 10, caractérisé en ce que le matériau fibreux (4) est précompacté par un déplacement dirigé sensiblement transversalement au piston de compression (5)

12. Procédé selon la revendication 10 ou 11, caractérisé en ce que le matériau fibreux (4) est acheminé du puits d'alimentation (7) dans un espace collecteur (9) et un puits de remplissage (12) contigu latéralement, disposé au-dessus de la caisse de compression (3) et est précompacté par un coulisseau (14).

13. Procédé selon la revendication 12, caractérisé en ce que le coulisseau (14) ferme le puits d'alimentation (7) lors du précompactage.

14. Procédé selon la revendication 10 ou l'une des suivantes, caractérisé en ce que le puits de remplissage (12) est fermé par un organe de blocage mobile (17) lors du précompactage en direction de la caisse de compression (3).
